# FASCICULE DE BREVET EUROPEEN

(11) **EP 0 824 336 B1**
(45) Date de publication et mention de la délivrance du brevet: **16.08.2000**
(21) Numéro de dépôt: 96916183.5
(22) Date de dépôt: 10.05.1996
(51) Int. Cl.: A47L 1/06

(54) **OUTIL D'ASSECHEMENT DE SURFACE ET DE RECUPERATION SIMULTANEE DE LIQUIDE**
BODENENTWÄSSERUNGSGERÄT MIT GLEICHZEITIGER VERWERTUNG DER FLÜSSIGKEIT
IMPLEMENT FOR SIMULTANEOUSLY DRYING A SURFACE AND COLLECTING A LIQUID

(30) Priorité: 11.05.1995 FR 9505598
(43) Date de publication de la demande: 25.02.1998
(73) Titulaire: LEROUX, Willy, 06000 Nice (FR)
(72) Inventeur: LEROUX, Willy, 06000 Nice (FR)
(74) Mandataire: Le Roux, Martine
(86) Numéro de dépôt international: FR9600703
(87) Numéro de publication internationale: WO9635366

(56) Documents cités:
- CH-A- 681 209
- DE-U- 9 309 410
- DE-U- 9 405 755
- FR-A- 2 106 101
- US-A- 5 140 717

## Description

L'invention se rapporte à un outil destiné à assécher et récupérer un liquide de nettoyage présent sur une surface, telle que par exemple une surface vitrée, voir un sol, ledit liquide est un produit nettoyant et/ou des vapeurs condensées contenant des salissures préalablement ou simultanément mises en solution et en dispersion. Il se compose d'une lame souple de type connu, d'assèchement du liquide, que l'on retrouve sur de nombreux outils de nettoyage, raclettes et appareils de nettoyage à lame, sur laquelle est montée un substrat capillaire de récupération du liquide. La lame souple et mince a un bord d'attaque linéaire destiné à venir racler la surface lisse, et coopère avec le substrat de recueil du bourrelet liquide qui se forme sous la face interne de la lame lors de son déplacement sur la surface. Ledit système de récupération et d'assèchement est adaptable sur tout type de raclettes et d'appareil de nettoyage de surfaces.

Dans le cas de nettoyage de surfaces vitrées verticales, avec une raclette simple conventionnelle à lame souple, on constate que lors du déplacement de celle-ci, ladite lame racle le film de liquide et accumule, le long de son bord d'attaque, un bourrelet de liquide comportant les salissures mises préalablement en suspension par une action mécanique et détergente (par exemple avec une éponge et un détergent). Ce bourrelet liquide se maintient sous la lame tant que les forces de tension superficielles compensent le poids propre de ce bourrelet. Lorsque cet équilibre est rompu, notamment à l'arrivée du flux continu produit par l'avancée de la lame, le bourrelet grossit et craque et il se produit des coulures non captées qui s'écoulent sur le chambranle, puis sur le mur et le sol.

Le dispositif de captage de liquide doit résoudre à la fois des problèmes d'engorgement sous l'afflux de liquide sale, de préservation de l'équilibre du bourrelet liquide se déplaçant avec la lame d'assèchement, d'empêchement de tout écoulement de celui-ci, d'absence de coulures sur la surface à nettoyer et de traces de bords de lame. Il est évident que les salissures doivent préalablement être totalement mises en suspension et/ou dispersion dans le liquide à assécher, que ce soit par action mécanique manuelle ou par la projection de vapeur et produit détergent, car l'outil d'assèchement n'est pas prévu pour cette fonction.

Le grand public -femmes de ménage et autres non-professionnels- utilise ces raclettes d'assèchement, après avoir effectué une action mécanique avec un balai mouilleur, une éponge etc., imprégnés d'une solution détergente, pour la mise en solubilisation et en dispersion les salissures présentes sur la surface.
Il est de plus dans l'impossibilité d'effectuer un assèchement exempt de traces du fait qu'elles ne possèdent pas la gestuelle du laveur de vitres professionnel. En effet, à chaque fois qu'elle repose la lèvre d'assèchement, pour une nouvelle passe, sur la partie de vitre qu'elle a déjà asséchée, comme la lame est déjà trempée de l'autre côté de son bord d'attaque, elle laisse une trace. En outre, à chaque nouvelle passe, le front d'avancement du bourrelet liquide, en plus des écoulements dûs à la rupture d'équilibre dudit bourrelet, il se produit des fuites de liquide sale aux extrémités de la lèvre, laissant d'autres traces importantes et continues, au-dessus de la raclette, qui doivent être éliminées au chiffon. Des systèmes électromécaniques connus ont certes résolus certains de ces problèmes, mais en ont créé d'autres inacceptables et sont extrêmement onéreux, notamment pour les utilisations grand public. Les systèmes à pompe sont obligatoirement munis d'un boîtier d'aspiration au niveau de la lame d'assèchement. Même en étant très biseauté, ce boîtier empêche de finir l'assèchement de la vitre près du tour du chambranle du fait que le boîtier butte contre celui-ci, ce qui est inacceptable. Il en est de même pour les portes en verre et autres surfaces, car il n'est pas possible de contourner tout ce qui émerge des surfaces, verticales ou horizontales, poignées, gonds etc. Ce phénomène s'accentue lorsque l'on utilise une perche pour les travaux en hauteur du fait de la réduction de l'angle d'attaque de la lame, ce qui la rend inutilisable. Le bas de la vitre et le chambranle sont alors à reprendre en finition manuelle avec un chiffon, ce qui est également inacceptable. Un tel équipement électrique impose de plus le handicap de l'utilisation d'une batterie d'accumulateur ou d'un long câble d'alimentation électrique. De plus il n'est pas possible de déplacer une telle raclette dans le sens horizontal sans laisser de traces linéaires;

D'autres techniques connues, peu coûteuses, utilisent une éponge disposée sous la lame d'assèchement de la raclette. Elles ne résolvent pas le problème d'assèchement correct de la surface: traces d'arête de la lèvre à chaque nouvelle passe et fuites de bords latéraux de la lèvre ainsi que le bord inférieur de la vitre du fait de l'épaisseur de l'éponge. En outre, comme l'éponge touche la vitre, elle oppose des forces de frottement très importantes qui stoppent l'action physico-chimique de glisse de la lèvre sur la vitre, qui rendent la raclette impossible à manier.

La présente invention a pour but de remédier à ces inconvénients et de réaliser un outil adaptable sur les raclettes simple et sophistiquées et sur des appareils de nettoyage comportant une lame d'assèchement de surface, qui soit à la fois d'une conception simple et économique et d'un fonctionnement simple et efficace, récupérant le liquide de nettoyage sans moyens annexes et très onéreux d'aspiration,
ne laissant pas subsister de traces de lame d'assèchement ou de traces linéaires de bord même en déplacement horizontal, ni de traces de produit de nettoyage, permettant directement la finition du bord inférieur des vitres jusqu'au chambranle pour les surfaces verticales, ne laissant pas non plus de traces et récupérant le liquide sur les surfaces horizontale, ne demandant pas un entraînement de professionnel, ni un équipement électromécanique de suçage et de pompage puissant, onéreux et peu maniable, pour obtenir ces résultats. Dans le cas du nettoyage de grandes surfaces horizontales, par exemple sols, les systèmes de nettoyage connus, à succion et pompage, se justifient malgré leur coût élevé, du fait de l'importance du volume de liquide mis en oeuvre.
Par contre, le mode de succion direct du bourrelet liquide, près du bord d'attaque de la lame d'assèchement, présente l'important inconvénient de pomper de l'air en même temps que les liquides. Cela conduit à de très grands débits de pompe et donc à des équipements puissants et très onéreux tels que turbine d'aspiration.

L'outil d'assèchement selon l'invention, adapté à un appareil de nettoyage des sols, remédie à cet inconvénient en réduisant considérablement la puissance de la pompe électromécanique, en supprimant le besoin de succion du liquide, donc aussi d'aspiration d'air, du fait que le pompage s'effectue directement dans le collecteur de liquide situé à l'arrière de l'outil, alimenté par la nappe capillaire remplaçant le suceur, captant et transférant ledit liquide dans ce collecteur. Le débit de la pompe est alors très faible. Le suceur de ces appareils, destiné à aspirer ce liquide ne peut pas être large à cause de la puissance d'aspiration très importante qui serait nécessaire. Il en résulte qu'il faut effectuer un nombre bien plus important de passages sur des sols le plus souvent de très grande surface. D'où un très grand gain de temps et de coût de nettoyage et de matériel très onéreux avec la récupération par substrat capillaire. Seules les machines dites auto-laveuses disposent d'une grande puissance et peuvent aspirer sur une plus large surface pouvant être équivalente à celle de la tête d'assèchement selon l'invention, mais avec une différence de coût et d'encombrement énorme.

Selon l'art antérieur, il a notamment été décrit :
- dans CH-A-681 209, un appareil à vapeur, pour le nettoyage de vitres, de sols, de tapis et surfaces de meubles, qui comprend dans sa structure un dispositif d'essuyage. Ledit dispositif d'essuyage peut lui-même comprendre une racle et une barre d'essuyage. Une telle barre d'essuyage n'est nullement équivalente au substrat de recueil du bourrelet liquide de l'outil selon l'invention (voir plus loin) ;
- dans FR-A-2 106 101, un appareil portatif pour le nettoyage de vitres qui comprend dans sa structure un racloir et une éponge. Ces éléments interviennent, dissociés, et ne collaborent donc pas au sens de l'invention (voir plus loin).

Selon l'invention, on propose un outil d'assèchement d'une surface et de récupération simultanée du liquide se trouvant initialement sur ladite surface qui comporte une lame d'assèchement en un matériau souple, solidarisée à un support manuel ; ladite lame d'assèchement présentant un bord d'attaque linéaire destiné à racler ladite surface et à l'assécher en constituant derrière lui, sous la face interne de ladite lame, un bourrelet dudit liquide. De façon caractéristique, à ladite lame d'assèchement est fixé un substrat de recueil dudit bourrelet dudit liquide, pour constituer une tête d'assèchement et de récupération de liquide.

Grâce à cette disposition particulière du dispositif de recueil du bourrelet liquide à sa source, on évacue en continu la quantité de liquide au fur et à mesure de la formation du bourrelet lors du déplacement de l'outil sur la surface, de manière à prévenir la rupture dudit bourrelet.
En outre, la tête d'assèchement n'agit que sur le liquide raclé, c'est-à-dire contenant les salissures en suspension.

Des variantes avantageuses de réalisation de l'outil de l'invention sont telles que précisées ci-après et/ou telles que définies dans les revendications annexées.

Selon une caractéristique avantageuse de l'invention, le moyen d'assèchement et de récupération du liquide est formé par un corps spongieux ou par exemple par un substrat en matériaux à forte capillarité, fortement absorbant, hydrophile ou similaire existant actuellement ou à venir, dont un des bords, dit actif, s'étend sur toute la longueur de la lame d'assèchement et sur ses côtés latéraux, ce qui évite aussi toute fuite latérale et supérieure. Ainsi le captage s'amorce automatiquement à sec par capillarité au fur et à mesure de la formation du bourrelet liquide et s'entretient également entièrement automatiquement de façon naturelle lors du déplacement de l'outil de nettoyage.
En outre, le substrat capillaire, se présentant sous forme d'une nappe, on comprendra que sa texture pompe naturellement, par absorption et capillarité, le liquide raclé au niveau de son bord actif et transfère le liquide vers l'arrière. Chaque fois que l'on écarte la lame de la surface, la capillarité se poursuit selon sa capacité d'absorption, ce qui assèche l'arête de la lame au voisinage de son front d'attaque. Cela évite tout risque de présence de liquide sur l'autre côté de l'arête de la lame à chaque fois que l'opérateur pose la lame sur la surface pour un nouveau passage et empêche la formation de traces liquides au-dessus de la lame au cours de son déplacement et à l'endroit de la pose de la lame.

Ledit outil selon l'invention est utilisable sur tous types d'outils ou d'appareils munis d'une lame d'assèchement, par exemple: raclettes simples ou jetables; sophistiquées comportant une éponge de mise en solubilisation et/ou dispersion des salissures ; raclette coopérant avec une éponge accroissant son autonomie ; appareils munis d'une buse d'émission de vapeur et/ou de détergent; appareils effectuant successivement vaporisation, frottement et aspiration et autres appareils professionnels ou non de nettoyage de vitres ou de surfaces verticales, horizontales ou obliques etc.

Les caractéristiques et avantages de l'outil de nettoyage selon l'invention ressortiront mieux de la description qui suit en référence aux dessins annexés donnés à titre d'exemples non limitatifs, dans lesquels on a montré:
- figure 1, un exemple de tête interchangeable d'assèchement et de récupération de liquide selon l'invention, collée sur un support clippable sur tout type d'outil ou d'appareil;
- figure 2, une coupe d'un exemple d'outil d'assèchement et de récupération selon l'invention, muni de sa tête d'assèchement, d'un presseur et d'un collecteur de liquide;
- figure 3, d'une vue de dessus de l'outil selon la figure 2;
- figure 4, une coupe d'un exemple de variante d'outil jetable ou non, avec une mise en place simplifiée de la tête d'assèchement;
- figure 5, une vue en élévation d'un autre exemple de variante de disposition de tête d'assèchement, illustrant un second mode de réalisation d'outil selon l'invention;
- figure 6, 7 et 8, une vue de côté et une vue de dessus partielle d'une raclette jetable;
- figures 9 à 12, des vues en coupe agrandies de la tête d'assèchement avec divers types de substrat capillaire;
- figure 13, une lame vue de l'avant équipée d'un substrat capillaire protégeant les bords latéraux de la lame;
- figure 14, une autre version d'outil selon l'invention avec une disposition frontale de la lame d'assèchement;
- figure 15, la version de la figure 14 équipée avec une tête d'assèchement amovible et interchangeable;
- figure 16, un outil comportant une tête d'assèchement à essorage automatique à chaque retrait de contact de la lame d'assèchement avec la surface à assécher.
- figures 17, 18 et 19, les forces physiques en jeu dans le bourrelet liquide contenant les salissures en suspension et/ou en dispersion.

Comme représenté sur la figure 1, la tête d'assèchement et de récupération vue en élévation comporte une lame 1, de forme générale rectangulaire, mince et relativement souple, réalisée en élastomère ou similaire ou encore en caoutchouc pur, collé sur une plaque 2 en matière plastique injectée munie d'une forme arrondie 3 pour limiter la flexion de la lame 1 et d'au moins un moyen de guidage latéral constitué par une rainure 4 disposée sous l'arrière de la plaque 2 se prolongeant au delà de la lame 1, un logement de clippage 5 sur le dessus de ladite plaque, et un substrat fortement capillaire et ou absorbant 6, fixé sous ladite lame et dont une partie 7 protège localement chaque côté latéral de la dite lame 1. Ladite tête d'assèchement et de récupération de liquide sera mentionnée ultérieurement sous le repère 9. La nature et la fixation du substrat capillaire sera vu plus en détail sur les figures 9 à 13. Telle qu'elle est équipée, la tête d'assèchement 9 peut se monter sur tous types d'outils ou d'appareils de nettoyage (de surfaces vitrées ou de surfaces lisses, murs, carrosseries de véhicules, sols de diverses natures, meubles de cuisine, dessus de meubles de bureaux, de collectivités, etc), munis d'une lame d'assèchement et de moyens de clippage complémentaires. Plus simplement encore, la lame 1 équipée de son substrat capillaire 6, 7, peut être collée directement à la place de la lame d'assèchement sur tous les types d'outils et d'appareils précités ou fixée par tout moyen connu.

Les figures 2 et 3, montre un exemple d'outil d'assèchement et de récupération selon l'invention, destiné à récupérer le liquide contenant les salissures en suspension et à assécher, sur les surfaces à nettoyer, telle que par exemple une surface vitrée, faisant partie d'une fenêtre ou constituant aussi bien un pare-brise de véhicule. Ce liquide peut être soit de l'eau, soit un mélange eau-alcool, soit un liquide spécifique de nettoyage etc. Cet outil d'assèchement et de récupération peut également fonctionner sur un appareil de nettoyage émettant de la vapeur seule ou mélangée à un produit de nettoyage, et comporte, à cet effet une buse de pulvérisation ajoutée audit outil avec son moyen de commande. Cet exemple d'outil comprend un corps 10, par exemple en matière plastique injectée, agencé pour recevoir la tête d'assèchement 9, et dont une partie 11 forme le manche permettant sa manipulation aisée. La lame 1, de forme générale rectangulaire, présente un bord d'attaque linéaire 6 destiné à assècher et évacuer le liquide sur la surface vitrée ou autre. Le substrat capillaire est prévu pour capter le bourrelet liquide qui se forme sous la face interne 13 de la lame 1 lors du déplacement de ladite lame sur la face vitrée. En effet, on a constaté que ce bourrelet, appelé aussi front d'avancement, est constitué d'un mélange de salissures et de liquide, se maintenant sous la lame des raclettes utilisées par les laveurs de vitres professionnels, tant que notamment les forces de tension superficielle compensent le poids propre dudit bourrelet. Lors de l'avancement de la lame et donc du grossissement de ce bourrelet, cet équilibre est détruit et le bourrelet liquide se rompt, provoquant un afflux de coulure. Puis il se reconstitue jusqu'à l'apparition d'un nouveau déséquilibre provoquant ainsi des vagues successives de coulures. Le substrat capillaire 6 qui s'étend sur toute la lame 1 et sur ses côtés latéraux 7, est agencé sous la face interne 13 en léger retrait du bord d'attaque 12 de la lame 1. Il est situé dans la région de formation du bourrelet liquide. De préférence, le bord de la tête d'assèchement est situé à environ 0,5 millimètre du bord d'attaque 12 de la lame 1 de façon à ce que le substrat se trouve à environ 0,3 millimètre du front d'avancement, la partie restante jusqu'au bord d'attaque de la lame, assure l'étanchéité par flexion sur la surface. De manière à obtenir un travail soigné et continu de la lame d'assèchement, la tête d'assèchement 9 est associée à un collecteur de liquide raclé 25. Grâce à cette disposition, au fur et à mesure de la constitution du bourrelet ou front d'avancement de liquide sale, la tête d'assèchement 9 prévient la formation de la masse critique dudit bourrelet en absorbant, au fur et à mesure, la quantité de liquide sale recueillie par la lame. Pour éviter l'engorgement du substrat capillaire, on a prévu d'ajouter un moyen pour exercer une pression sur l'arrière du substrat capillaire, agissant comme pour presser une éponge.
Dans les appareils professionnels, on peut par exemple utiliser un petit volet articulé sur lequel on appuie manuellement pour presser l'arrière du substrat. Mieux encore, on peut utiliser, par exemple, pour assurer cette fonction d'essorage du substrat, une plaque 20 agissant en palonnier, de toute la largeur de la lame 1, comportant, en dessous, deux articulations 21 coopérant avec celles 22 d'un levier 23 sur lequel on tire dans le sens de la flèche 24 pour presser le substrat et en extraire l'excédent liquide.
Dans les appareils professionnels, on a prévu un petit réservoir collecteur 25, fixé sous le manche 11 de l'outil, au moyen de vis en 26, 27. La poignée de manoeuvre 28 du levier 23, traverse un dégagement 29 du corps 10 pour émerger au-dessus de l'outil. Le réservoir 25 est muni également de deux pattes 31, 32 se mettant en place élastiquement sur les bords du corps 10. Lorsque le substrat capillaire s'est chargé de particules sales, de résidus ou boues de nettoyage, on déclippe le levier 30 et on extrait la tête d'assèchement que l'on remplace par une autre tête propre. Bien entendu, on peut assurer cette fonction d'essorage du substrat par tout moyen connu, par exemple au moyen d'un levier disposé sur le manche et manoeuvrable directement avec l'index.

Sur la figure 4 est présenté en coupe, un autre mode de disposition d'une lame 40 d'assèchement et de son substrat capillaire 41 maintenu dans un filet collé sur un support 42 disposés au-dessus du corps 43 et formant ensemble une tête d'assèchement et de récupération amovible 45, maintenue élastiquement par clippage 46 d'extrémité du corps 43. La lame 40, de toute la largeur de l'outil, est très courte et collée dans un logement du support 42, disposée perpendiculairement à la surface à assécher. Le corps 43 comporte, sur ses côtés latéraux internes une glissière de positionnement du support 42 de la tête d'assèchement, laquelle bute sur une nervure 47. Sur cette version d'outil, on a agencé un réservoir 48 collecteur du liquide sale recueilli. Le substrat capillaire 41 repose sur une plaque grillagée qui peut être incluse ou non dans le filet protecteur du substrat 41. On a prévu des casiers 51 pour recevoir les agrégats remontant le long du substrat, et 52 pour recevoir les boues résiduelles non solubilisées. Comme pour la version des figures 2 et 3, on a agencé un palonnier-presseur 54, de toute la longueur de la lame et du substrat, mû par un levier 55 articulé sur le corps 43 en 56 et articulé sur le palonnier-presseur en 57. Il suffit d'exercer une poussée selon la flèche 58 sur la poignée 59 pour presser le substrat et en extraire l'excédent de liquide qui s'évacue dans le collecteur 48. On a montré la lame 40 en appui étanche sur une surface 60, et un bourrelet liquide 61 d'un diamètre de l'ordre de 0,5 millimètre sur le front d'avancement de la lame 40.
Dans cette version, le substrat capillaire peut être épais et long, donc d'un grand volume d'absorption conférant une plus grande autonomie à l'outil, avant d'évacuer le trop plein. Le substrat est disposé à environ 0,5 millimètre du bord d'attaque 62 de la lame. Selon son épaisseur, il peut permettre de grandes vitesses de déplacement de la lame, et donc de permettre un gain de temps appréciable par rapport aux autres formes et dispositions du substrat capillaire.

Sur la figure 5, on a montré la version la plus simple de tête d'assèchement comportant sa lame 1 équipée de son substrat capillaire 65, dont le filet de fixation est collé sur le dessus de la lame 1 et d'une plaque d'essorage 66 du substrat, incluse dans ledit filet 64 de protection et de fixation du substrat sur la lame 1. Cette tête d'assèchement 67 incluant sa plaque d'essorage, peut être collée sur un corps 70 de raclette jetable de type courant du commerce, ou sur celui représenté sur la figure 6, ou sur une plaque 2 de la figure 1, montrée en traits pointillés pour la rendre interchangeable.

Sur les figure 6, 7 et 8 on a montré, vue en élévation, en bout et de dessus partielles, une raclette très simple, que l'on jette lorsque le substrat est engorgé par des boues non solubilisées, la tête d'assèchement n'étant pas interchangeable. Cette tête d'assèchement comporte une plaque 71 d'essorage du substrat, fixée par exemple par collage sur chacun des côtés 72 du corps 70, par un voile mince 73, en accordéon, pour faciliter sa flexion lors de l'essorage du substrat 6.

Le substrat capillaire peut être réalisé de différentes manières sans sortir de l'invention. Il peut être constitué: d'un corps spongieux réalisable en différents matériaux synthétiques à cellules ouvertes, d'un matériau hydrophile tissé ou non tissé, de tout matériau fibreux fortement absorbant, etc. L'avantage des nappes non tissées est qu'elle permettent le passage des agrégats présents dans le liquide à assècher. Dans le cas ou le liquide à assècher est un condensat de vapeurs et micro-gouttelettes décrites dans le brevet PCT/FR9300290, lorsque ce liquide sèche dans le substrat, la remise en solubilisation est quasi instantanée dès qu'il se trouve à nouveau en contact avec ce type de condensat liquide, ce qui n'est pas un cas général. Lors des essais, on a constaté un auto-nettoyage permanent du substrat avec ce liquide.

Le substrat capillaire peut se présenter, figure 9, sous la forme d'une nappe 80 dont le bord 12 dit actif, s'étend au moins sur toute la longueur de la lame d'assèchement 1 et est fixé sur cette lame. L'épaisseur de cette nappe est choisie de manière à ne venir ni au contact du liquide présent sur la surface, ni au contact de la surface.
La nappe 80 est constituée d'un matériau comportant par exemple des fils hydrophiles. Elle est renforcée par une seconde nappe extérieure constituée par maillage formant un voile fin genre "tulle", réalisée en fibres résistantes mécaniquement et supportant la chaleur et les produits agressifs, solvants chauds etc., dans le cas d'utilisation avec projection de vapeur et de produits détergents. Cette combinaison permet d'obtenir à la fois une bonne capillarité pour capter et transférer le liquide vers le collecteur 25, 48 et une certaine longévité de la nappe.

Dans la réalisation préférentielle, comme schématisé sur les figures 1 à 6, la nappe 22 est en matériau préférablement à forte capillarité, absorbant, hydrophile ou spongieux, en fibres naturelles et/ou artificielles, entrelacées ou non genre feutre ou similaire, collable ou déposable par tout moyen connu, directement sur la zone de la face interne de la lame 1, en léger retrait du bord d'attaque 12. Les diverses versions de la tête d'assèchement peuvent être fabriquées en grande série. Dans une réalisation avantageuse, la nappe 80 est en tissu non tissé, d'une épaisseur pouvant aller jusqu'à 4 à 5 millimètres en plusieurs couches tant que l'épaisseur, au voisinage du bord d'attaque, ne dépasse pas 0,2 millimètres, dotée d'une capillarité maximale et d'un débit supérieur à celui des nappes tissées ou maillées, pour favoriser le transfert des salissures vers le collecteur de récupération du liquide. Même saturée, si l'on presse la nappe à l'arrière pour enlever le trop plein, elle continue à capter le liquide du bourrelet à l'avant. Dans la version jetable de l'outil de récupération et d'assèchement des figures 5 à 8 et dans les applications domestiques, le substrat capillaire peut comporter dans ses fibres, des cristaux absorbant tels que du gel de silice. Pour pouvoir assécher convenablement les surfaces verticales telles que par exemple les vitrages, il est indispensable de conserver une distance minimale D du bord d'attaque 12 de la lame 1, qui vient en contact étanche sur la surface et agit en assécheur derrière laquelle se forme le bourrelet liquide.

Pour limiter le volume de ce bourrelet et se tenir nettement en dessous de son point de rupture d'équilibre, il convient de rapprocher la nappe capillaire 80 de l'extrémité de la lame 1 pour amorcer le captage au plus près du bourrelet. Si cette nappe capillaire 80 est trop près de l'extrémité de la lame, comme montré sur la figure 10, elle entre en contact avec la surface, gène la glisse de la lame 1 et empêche la formation convenable du bourrelet liquide . Un compromis est donc à trouver entre: la proximité de la nappe capillaire 80 du bord d'attaque de la lame 1, la formation et le maintien du bourrelet et son captage capillaire à un débit suffisant pour éviter sa rupture et les coulures.
Le volume optimal du bourrelet est fonction de la vitesse avec laquelle on tire la lame sur la surface et la capacité d'absorption capillaire de la nappe. Il est préférable que la capacité d'absorption de la nappe soit légèrement surabondante.

Pour illustrer cette capacité d'absorption surabondante de la nappe, on a montré, figure 11, une nappe 82 constituée de plusieurs couches 83 disposées en escalier 84 à partir de la distance D optimale. La première couche de la nappe 82 est la plus près du bord actif de l'extrémité de la lame 1. C'est elle qui commence la première à capter le liquide du bourrelet.

Plus le bourrelet grossit, plus il entre en contact avec les couches capillaires successives qui accroissent la puissance de captage. Cette disposition limite le pompage capillaire et optimise la dimension du bourrelet qu'elle que soit la vitesse de déplacement de la lame sur la surface. Elle permet d'obtenir une très forte puissance capillaire de la nappe 82, sans risquer d'entrer en contact avec la surface comme montré sur la figure 10, quelle que soit l'inclinaison de la lame 1. La longueur 84 entre chaque couche successive est à déterminer en fonction de l'angle minimal possible 85 de la lame 1 d'assèchement.

La figure 12 montre une variante de mise en place de la nappe capillaire de la figure 11. On a extrudé le profilé de la lame 1 avec un logement 86 pour recevoir la nappe 87. Ce logement comporte une partie en pente 88 d'environ 45°. Les différentes couches de cette nappe capillaire 87 sont disposées suivant cet angle 88 et peuvent largement dépasser l'épaisseur de 0,5 millimètre.

Sur la figure 13 on a montré schématiquement une lame 1 vue en bout, munie de sa nappe capillaire 90, laquelle remonte sur les côtés latéraux 91 et 92 de ladite lame le filet de maintient de la nappe est collé sur le dessus de la lame 1. Cette disposition évite les traces supérieures et les coulures latérales sur les surfaces verticales, obliques et horizontales, et permet de déplacer la lame horizontalement sans laisser de trace d'extrémité supérieure. Pour éviter de coller la nappe capillaire 90 sous la lame 1, le collage réduisant les qualités capillaires de la nappe, on colle préalablement le filet 93, 94 réalisé en tissu maillé à mailles fines, par exemple en polyamide traité non hydrophobe, sur les parties de la lame recevant la nappe, dessous et côtés latéraux, on met ensuite la nappe en place et on la recouvre avec le tissu maillé qui est ensuite tendu et collé en dehors de la nappe, sur le dessus de la lame et à l'arrière. Cette disposition permet d'utiliser, en dehors des tissus entrelacés, maillés ou non tissé, en matériau capillaires, des matériaux du genre de ceux utilisés dans les couches-culottes des bébés, fortement absorbants.
Les fibres sont préférablement orientées pour transférer le liquide capté uniquement vers l'arrière de la lame, la capillarité s'exerçant à sens unique comme par exemple avec des fibres dites "RETENSORBES" ou "SPHAIGNES" utilisées dans certaines couches-culottes et serviettes hygiéniques périodiques féminines.
Comme pour les couches-culottes, le substrat capillaire peut être entièrement prêt dans son filet qu'il ne reste qu'à coller sur le dessus de la lame en machine automatique. Dans les applications aux surfaces verticales, la capillarité de la nappe est assistée par la force de gravité, ce qui facilite l'évacuation du liquide dans le collecteur.

Dans les applications aux surfaces horizontales et particulièrement pour les sols, la masse capillaire devra être plus importante. Le pressage périodique de la nappe. évitera également la saturation de sa masse capillaire, comme pour le travail sur les surfaces verticales. Comme les surfaces sont beaucoup plus importantes, la réserve de liquide de l'outil d'assèchement sera insuffisante pour assècher une grande surface. On videra périodiquement dans un sceau le collecteur qui pourra être muni d'un voyant transparent pour apprécier visuellement le niveau de remplissage ou pour les très grandes surfaces, on pourra utiliser une petite pompe électrique ou autre, portable, de très faible puissance, qui pompera périodiquement ou en continu le liquide recueilli dans le collecteur.

Sur la figure 14, on a montré un outil d'assèchement jetable, variante de la figure 4, présentant une lame d'assèchement 100, disposée verticalement par rapport au corps 99, son bord extérieur 101 en appui contre la surface à assècher 102. Le bourrelet 103 se transfère de lui-même sur son autre côté où il est capté par le substrat 104 glissé dans des logements 105 séparés en casiers par de minces parois de maintien du support extérieur 106 sur lequel est collé la lame verticale 100. Cette disposition de la tête d'assèchement et de récupération rend ce type d'outil non réutilisable, donc jetable, quand le substrat 104 est saturé de salissures en suspension dans le liquide. L'arrière du substrat comporte un plaque d'essorage 107 incluse dans son filet de protection et de fixation, lequel est collé sur une surface ajourée 108 du corps 99 pour l'évacuation du liquide contenant les salissures. Le corps 99 est très léger et très peu onéreux.

La figure 15 montre une version de la figure 14 sur laquelle la tête d'assèchement et de récupération 110 est rendue amovible par déclippage. Cette tête est constituée d'une plaque 111 comportant, à son extrémité avant une aile 112 à 90° rigidifiée par des nervures 113. La lame d'assèchement 114 est collée sur la face extérieure de l'aile 112. Le substrat capillaire 115 est fixé par un filet sur la plaque 111. Il est encoché à l'avant pour s'engager entre les nervures de raidissement 113.
La plaque support 111 est encochée en 116 pour recevoir au moins un clip 117 d'immobilisation sur le corps 118 de l'outil. Le substrat 115 repose sur un voile 119 ajouré pour l'évacuation du trop plein liquide lorsque l'on appuie sur l'arrière de la plaque 111 au niveau de la flèche 120. On peut utiliser un collecteur de liquide récupéré représenté en traits pointillés.

La figure 16 montre un autre exemple de tête d'assèchement interchangeable 125 comportant une lame 1 et son substrat capillaire dans le filet duquel on a mis une plaque presseuse 66 comme dans la figure 5, mais disposée à l'envers.
La lame 1 est collée sur une plaque support 126 se clippant dans un logement correspondant 127 du corps 128 de l'outil. La plaque 126 comporte une courbure 127 de limitation de flexion de la lame 1 à son extrémité libre, un pli 128 et un contre pli 129 portant un clip 130 engagé dans le contreclip 131 du corps 132. Le corps comporte une butée 133 de limitation de course de flexion de la plaque 126, articulée sur des plis 129, 130, et s'étendant jusqu'à la base de la courbure 127 de la plaque 126. Au moins un ressort à lame 135, métallique ou plastique, solidaire de la butée 133, maintient normalement la plaque 126 en position basse dans laquelle le substrat 6 est comprimé par sa plaque presseuse 66 contre une butée 136 du corps.Lorsque l'on appuie le bord d'attaque 12 de la lame 1 sur la surface à assècher, la lame plie élastiquement et vient épouser la courbe 127 de la plaque 126 qui fléchit à son tour et vient en appui sous la butée 133. Cette double flexion dégage la plaque presseuse 66 et le substrat se trouve décompressé et en état de capter le liquide contenant les salissures.

Lorsque l'on dégage la lame 1 de la surface, le ressort 135 repousse la plaque 126 en position basse, ce qui a pour effet d'essorer automatiquement le trop plein du substrat qui s'écoule dans un collecteur 138. Pour pouvoir changer la tête d'assèchement, on a prévu des dégagements dans la butée 133, au droit des zones de clippage. Pour éviter les flexions latérales de la lame par rapport au corps, on peut ajouter des glissières de guidage entre la plaque 126 et la butée 133. Cette disposition d'essorage élastique est adaptable sur les différents types d'outils.

Les figures 17, 18 et 19 montrent les forces physique en jeu dans le bourrelet liquide contenant les salissures en suspension et/ou en dispersion.

La figure 17 montre le bourrelet sur une lame d'assèchement traditionnelle, avec des tensions de surface sensiblement égales en A et en B et une tension superficielle intermédiaire X dans le bourrelet liquide.

La figure 18 montre l'effet du substrat capillaire C sur le bourrelet. Si la lame L a "un pouvoir d'étalement" optimisé, la tension de surface en B est supprimée. Le bourrelet s'étale au point de contact avec le capillaire C en retrait de 3 à 4 millimètre du front d'attaque 12 de la lame L.

La figure 19 montre l'instant du contact du liquide S avec le capillaire C. La capillarité du substrat s'amorce immédiatement et se met en action en coopération avec la force R de rétention du liquide du fait de sa propre tension superficielle. Plus le substrat est absorbant, plus ce phénomène est accentué. Le choix du matériau constitutif de la lame L d'assèchement a une grande importance sur le phénomène d'étalement du liquide. Les meilleurs résultats sont obtenus par la conjugaison de la force d'absorption du substrat, de la force de rétention du liquide du fait de ses tensions superficielles et du matériau de la lame L.

## Revendications

1. Outil d'assèchement d'une surface et de récupération simultanée du liquide se trouvant initialement sur ladite surface, ledit outil comportant une lame d'assèchement (1) en un matériau souple, solidarisée à un support manuel; ladite lame d'assèchement (1) présentant un bord d'attaque linéaire (12) destiné à racler ladite surface et à l'assécher en constituant derrière lui (12), sous la face interne (13) de ladite lame d'assèchement (1), un bourrelet dudit liquide; ledit outil étant caractérisé en ce qu'à ladite lame d'assèchement (1) est fixé un substrat (6) de recueil dudit bourrelet dudit liquide, pour constituer une tête d'assèchement et de récupération de liquide (9).

2. Outil selon la revendication 1, caractérisé en ce que ledit substrat (6) absorbant ou de forte capillarité est fixé à ladite lame d'assèchement (1), sous sa face interne (13), en léger retrait dudit bord d'attaque linéaire (12) de ladite lame d'assèchement (1) et s'étend sur toute la longueur de ladite lame d'assèchement (1).

3. Outil selon l'une des revendications 1 ou 2, caractérisé en ce que ledit substrat (6) couvre également partiellement les côtés latéraux (7) de ladite lame d'assèchement (1).

4. Outil selon l'une quelconque des revendications 1 à 3, caractérisé en ce que l'avant dudit substrat (6) est situé dans la zone de formation dudit bourrelet dudit liquide, de préférence à environ 0,5 mm dudit bord d'attaque linéaire (12) de ladite lame d'assèchement (1).

5. Outil selon l'une quelconque des revendications 1 à 4, caractérisé en ce que ledit substrat (6) consiste en un corps spongieux, en une nappe (80, 82, 87) résultant de la superposition de plusieurs nontissés, ou en un matériau très absorbant, du genre de ceux utilisés dans les couches-culottes pour bébé, dont les fibres sont préférablement orientées de sorte que le liquide capté soit transféré vers l'arrière de la lame d'assèchement(1).

6. Outil selon la revendication 5, caractérisé en ce que ledit substrat (6) consiste en une nappe (80, 82, 87) résultant de la superposition de plusieurs nontissés ; lesdits nontissés étant disposés en escalier progressant vers l'arrière de ladite lame d'assèchement (1); ladite nappe (82) étant fixée directement sous ladite lame d'assèchement (1) ou ladite nappe (87) étant disposée dans un logement (86) prévu dans la structure de ladite lame d'assèchement (1).

7. Outil selon l'une quelconque des revendications 1 à 6, caractérisé en ce que ledit substrat (6) renferme dans sa structure des cristaux absorbants tels des cristaux de gel de silice.

8. Outil selon l'une quelconque des revendications 1 à 7, caractérisé en ce que ledit substrat (6) est disposé dans un filet à fines mailles, en un matériau résistant à l'usure mécanique, à la chaleur et aux produits détergents; directement collé sous la lame d'assèchement (1) et sur ses côtés latéraux.

9. Outil selon l'une quelconque des revendications 1 à 8, caractérisé en ce que ladite tête d'assèchement et de récupération de liquide (9) comporte en outre des moyens d'essorage dudit substrat (6), avantageusement couplés à un collecteur du liquide essoré (25).

10. Outil selon la revendication 9, caractérisé en ce que ladite tête d'assèchement et de récupération de liquide (9) comporte un presseur d'essorage, disposé à l'arrière du substrat (6,41) constitué d'une plaque palonnier (20, 54) en appui sur ledit substrat (6, 41) et manoeuvrable manuellement par un levier (23, 55) articulé sur le corps d'outil et sur ladite plaque palonnier (20,54) ou une plaque presseuse (66) incluse dans un filet (64) de protection et de fixation du substrat (65) sous la lame d'assèchement (1).

11. Outil selon l'une quelconque des revendications 1 à 10, caractérisé en ce que ladite tête d'assèchement et de récupération de liquide (9), comprenant la lame d'assèchement (1), le substrat (6) et éventuellement les moyens d'essorage dudit substrat associés éventuellement à un collecteur du liquide essoré, est interchangeable - le dessus de la lame d'assèchement (1) étant avantageusement collé sous un support en matière plastique injectée (2, 42, 110, 126) comportant un moyen de guidage latéral (4) et un moyen de clippage (5,46,130) s'engageant dans un logement du corps (10,43,118,132) dudit outil agencé avec des moyens de guidage et de clippage correspondants (131) - ou collée sur le corps (70) d'une raclette jetable

12. Outil selon l'une quelconque des revendications 1 à 11, caractérisé en ce que ledit support manuel est muni d'une éponge et/ou de moyens de projection d'un liquide détergent et/ou de vapeurs.

13. Outil selon l'une quelconque des revendications 1 à 12, caractérisé en ce qu'il comporte en outre un dispositif électromécanique de captage du liquide accumulé lors du déplacement de la lame d'assèchement sur la surface.

14. Outil selon l'une quelconque des revendications 1 à 13, caractérisé en ce que :
- il comporte un corps (43) sur lequel est clippée une tête d'assèchement et de récupération de liquide (63) amovible; ladite tête (63) comprenant la lame d'assèchement (40) collée dans un logement interne incliné prévu à l'extrémité d'une plaque (42) et le substrat (41) sous la forme d'une nappe épaisse dans un filet de protection et de fixation, en appui sur un support ajouré (50), fixé, en arrière de ladite lame (40) sous ladite plaque (42);
- ledit corps (43) incluant un premier casier (51) de réception des agrégats progressant dans le substrat (41), un second casier (52) de réception des boues de salissures non solubilisées et un réservoir collecteur (48);
- il comporte en outre un moyen d'essorage de l'arrière du substrat (41) constitué par un palonnier (54) articulé sur l'extrémité d'un levier (55), lui-même articulé sur ledit corps (43) et muni d'une poignée de pressage (59).

15. Outil selon l'une quelconque des revendications 1 à 13, caractérisé en ce qu'il comporte un corps (99) qui présente une paroi d'extrémité sensiblement verticale sur laquelle est collée frontalement la lame d'assèchement (100); le substrat (104) se trouvant engagé derrière ladite lame (100) et se prolongeant au dessus, fixé sur une paroi ajourée (108) dudit corps (99) par un filet de protection et de fixation, incluant une plaque presseuse (107).

16. Outil selon l'une quelconque des revendications 1 à 13, caractérisé en ce qu'il comporte un corps (118) sur lequel est clippée une tête d'assèchement et de récupération de liquide (110) amovible ; ladite tête (110) étant clippée par l'intermédiaire d'une plaque (111) qui comporte à son extrémité opposée audit corps (118) une aile (112) orientée à 90° par rapport à son axe, rigidifiée par des nervures (113) et sur la face externe de laquelle est collée la lame d'assèchement (114), à la verticale; le substrat (115) étant fixée sous ladite plaque (111) par un filet de protection et de fixation, reposant sur un voile ajouré (119) solidaire dudit corps (118), et étant encoché à l'avant pour s'engager entre lesdites nervures de raidissement (113).

17. Outil selon l'une quelconque des revendications 1 à 13, caractérisé en ce que la tête d'assèchement et de récupération de liquide (125) comporte une lame d'assèchement (1) sous laquelle est fixé le substrat (6) par son filet incluant une plaque presseuse (66); ladite lame d'assèchement (1) étant collée sous une plaque (126) se clippant dans un logement correspondant du corps de l'outil, en ce que ladite plaque (126) comporte une courbure (127) de limitation de flexion de la lame d'assèchement (1) à son extrémité libre et des plis (128, 129) faisant fonction d'articulation de la plaque (126) entre une butée supérieure (133) et une butée inférieure (136) de limitation de course de flexion de ladite plaque (126), au moins un ressort à lame (135) maintenant ladite plaque (126) en une position basse dans laquelle le substrat (6) est comprimé par sa plaque presseuse (66) contre la butée inférieure (136); ledit substrat (6) étant décompressé lorsque l'on appuie le bord d'attaque (12) de la lame (1) sur la surface à assécher, la plaque (126) venant alors en appui sous la butée supérieure (133).

## Patentansprüche

1. Gerät zum Trocknen einer Fläche und zur gleichzeitigen Wiedergewinnung der ursprünglich auf der Fläche befindlichen Flüssigkeit, wobei das Gerät ein Wischerblatt (1) aus weichem Material aufweist, das mit einem Hand-Träger fest verbunden ist, wobei das Wischerblatt (1) einen geraden Angriffsrand (12) aufweist, der zum Abstreifen der Fläche und zu deren Trocknung dient, wobei hinter ihm (12) unter der inneren Fläche (13) des Wischerblatts (1) ein Flüssigkeitssaum gebildet wird, welches Gerät dadurch gekennzeichnet ist, dass das Wischerblatt (1) mit einem Substrat (6) zum Sammeln des Flüssigkeitssaumes verbunden ist, um einen Kopf (9) zum Trocknen und zur Wiedergewinnung der Flüssigkeit zu bilden.

2. Gerät nach Anspruch 1, dadurch gekennzeichnet, dass das absorbierende oder eine hohe Kapillarität aufweisende Substrat (6) mit dem Wischerblatt (1) unter seiner inneren Fläche (13) mit leichter Zurückversetzung vom geraden Angriffsrand (12) des Wischerblatts (1) verbunden ist und sich über die gesamte Länge des Wischerblatts (1) erstreckt.

3. Gerät nach einem der Ansprüche 1 oder 2, dadurch gekennzeichnet, dass das Substrat (6) gleichermaßen teilweise die lateralen Seiten (7) des Wischerblatts (1) bedeckt.

4. Gerät nach einem der Ansprüche 1 bis 3, dadurch gekennzeichnet, dass die Vorderseite des Substrats (6) im Bereich der Bildung des Flüssigkeitssaumes, vorzugsweise etwa 0,5 mm vom geraden Angriffsrand (12) des Wischerblatts (1) entfernt, vorgesehen ist.

5. Gerät nach einem der Ansprüche 1 bis 4, dadurch gekennzeichnet, dass das Substrat (6) aus einem Schwammkörper, einem Vlies (80, 82, 87) aus mehreren übereinander gelegten Vliesstoff lagen oder aus einem stark absorbierenden Material der Art, wie sie in Windeln für Säuglinge verwendet werden, besteht, wobei die Fasern vorzugsweise so gerichtet sind, dass die aufgenommene Flüssigkeit zur Rückseite des Wischerblatts (1) überführt wird.

6. Gerät nach Anspruch 5, dadurch gekennzeichnet, dass das Substrat (6) aus einem Vlies (80, 82, 87) aus mehreren übereinander gelegten Vlieslagen besteht, die zur Rückseite des Wischerblatts (1) hin in steigenden Stufen angeordnet sind, wobei das Vlies (82) direkt unter dem Wischerblatt (1) fixiert ist oder das Vlies (87) in einem in der Struktur des Wischerblatts (1) vorgesehenen Sitz (86) angeordnet ist.

7. Gerät nach einem der Ansprüche 1 bis 6, dadurch gekennzeichnet, dass das Substrat (6) in seiner Struktur absorbierende Kristalle, wie Kristalle aus Silikagel, umfasst.

8. Gerät nach einem der Ansprüche 1 bis 7, dadurch gekennzeichnet, dass das Substrat (6) in einem feinmaschigen Netz aus einem gegenüber mechanischer Abnutzung, Hitze und Reinigungsmitteln widerstandsfähigen Material, direkt unter dem Wischerblatt (1) und auf seinen lateralen Seiten aufgeklebt, angeordnet ist.

9. Gerät nach einem der Anspruch 1 bis 8, dadurch gekennzeichnet, dass der Kopf (9) zum Trocknen und zur Wiedergewinnung der Flüssigkeit weiters Mittel zum Auspressen des Substrats (6), vorzugsweise gekuppelt mit einem Sammler (25) für die ausgepresste Flüssigkeit, enthält.

10. Gerät nach Anspruch 9, dadurch gekennzeichnet, dass der Kopf (9) zum Trocknen und zur Wiedergewinnung der Flüssigkeit eine hinter dem Substrat (6, 41) angeordnete Auspresseinrichtung aufweist, die mit einer Steuerplatte (20, 54) gebildet ist, die am Substrat (6, 41) anliegt und händisch durch einen Hebel (23, 55) betätigbar ist, der am Gerätekörper und an der Steuerplatte (20, 54) oder einer Druckplatte (66) angelenkt ist, die in einem Netz (64) zum Schutz und zur Fixierung des Substrats (65) unter dem Wischerblatt (1) eingeschlossen ist.

11. Gerät nach einem der Ansprüche 1 bis 10, dadurch gekennzeichnet, dass der Kopf (9) zum Trocknen und zur Wiedergewinnung der Flüssigkeit, mit dem Wischerblatt (1), dem Substrat (6) und gegebenenfalls den Auspressmitteln für das Substrat, die gegebenenfalls mit einem Sammler für die ausgepresste Flüssigkeit verbunden sind, auswechselbar ist - wobei der Oberteil des Wischerblatts (1) vorzugsweise unter einem Träger (2, 42, 110, 126) aus gespritztem Kunststoff, der ein Mittel zur seitlichen Führung (4) und ein Klips-Mittel (5, 46, 130) aufweist, der in einen Sitz des Körpers (10, 43, 118, 132) des mit entsprechenden Mitteln zur Führung und zum Klipsen (131) versehenen Geräts eingreift, - oder auf den Körper (70) eines Wegwerf-Abstreifgeräts aufgeklebt ist.

12. Gerät nach einem der Ansprüche 1 bis 11, dadurch gekennzeichnet, dass der Hand-Träger mit einem Schwamm und/oder Mitteln zum Aufbringen einer Reinigungsflüssigkeit und/oder von Dämpfen versehen ist.

13. Gerät nach einem der Ansprüche 1 bis 12, dadurch gekennzeichnet, dass es weiters eine elektromechanische Vorrichtung zur Aufnahme von im Zuge der Bewegung des Wischerblatts auf der Fläche gesammelter Flüssigkeit aufweist.

14. Gerät nach einem der Ansprüche 1 bis 13, dadurch gekennzeichnet, dass:
- es einen Körper (43) aufweist, auf dem ein lösbarer Kopf (63) zum Trocknen und zur Wiedergewinnung der Flüssigkeit aufgeklipst ist; wobei der Kopf (63) das in einen inneren, geneigten, am Ende einer Platte (42) vorgesehenen Sitz geklebte Wischerblatt (40) aufweist sowie das Substrat (41) in Form eines dicken Vlieses in einem Netz zum Schutz und zur Fixierung, in Anlage an einem gelochten Träger (50), und das an der Rückseite des Blatts (40) unter der Platte (42) fixiert ist;
- wobei der Körper (43) einen Behälter (51) zur Aufnahme von im Substrat (41) wachsenden Aggregaten, einen zweiten Behälter (52) zur Aufnahme unlöslicher Schmutzablagerungen und einen Sammelbehälter (48) aufweist;
- es weiters ein Auspressmittel hinter dem Substrat (41) aufweist, das mit einem Steuerteil (54) gebildet ist, der am Ende eines Hebels (55) gelenkig angebracht ist, der seinerseits am Körper (43) gelenkig angebracht und mit einem Auspressgriff (59) versehen ist.

15. Gerät nach einem der Ansprüche 1 bis 13, dadurch gekennzeichnet, dass es einen Körper (99) aufweist, der eine im Wesentlichen vertikale Endwand vorsieht, an die frontal das Wischerblatt (100) geklebt ist; wobei sich das Substrat (104) unter Einschluss einer Druckplatte (107) hinter dem Blatt (100) in Eingriff befindet und sich darüber hinaus erstreckt, und durch ein Netz zum Schutz und zur Fixierung auf einer gelochten Wand (108) des Körper (99) fixiert ist.

16. Gerät nach einem der Ansprüche 1 bis 13, dadurch gekennzeichnet, dass es einen Körper (118) aufweist, auf dem ein lösbarer Kopf (110) zum Trocknen und zur Wiedergewinnung der Flüssigkeit aufgeklipst ist; wobei der Kopf (110) mittels einer Platte (111) aufgeklipst ist, die an ihrem dem Körper (118) gegenüber liegenden Ende einen in Bezug auf ihre Achse unter 90° ausgerichteten Flügel (112) aufweist, der durch Rippen (113) verstärkt ist und an dessen äußerer Seite das Wischerblatt (114) vertikal aufgeklebt ist; wobei das Substrat (115) unter der Platte (111) durch ein Netz zum Schutz und zur Fixierung befestigt ist, das auf einer mit dem Körper (118) fest verbundenen gelochten Abdeckung (119) gelagert ist, und vorne eingekerbt ist, um zwischen den Verstärkungsrippen (113) einzugreifen.

17. Gerät nach einem der Ansprüche 1 bis 13, dadurch gekennzeichnet, dass der Kopf (125) zum Trocknen und zur Wiedergewinnung der Flüssigkeit ein Wischerblatt (1) aufweist, unter dem das Substrat (6) unter Einschluss einer Druckplatte (66) durch sein Netz fixiert ist; wobei das Wischerblatt (1) unter einer in den entsprechenden Sitz des Körpers des Gerätes eingeklipsten Platte (126) aufgeklebt ist, dass die Platte (126) eine Krümmung (127) zur Begrenzung der Biegung des Wischerblatts (1) an seinem freien Ende aufweist sowie Falten (128, 129) für die Funktion einer Anlenkung der Platte (126) zwischen einem oberen Anschlag (133) und einem unteren Anschlag (136) zur Begrenzung der Biegebewegung der Platte (126), wobei zumindest eine Blattfeder (135) die Platte (126) in einer unteren Position hält, in der das Substrat (6) durch seine Druckplatte (66) gegen den unteren Anschlag (136) zusammengedrückt wird; wobei das Substrat (6) dekomprimiert wird, wenn der Angriffsrand (12) des Blattes (1) auf die zu trocknende Fläche gedrückt wird, wobei die Platte (126) unter dem oberen Anschlag (133) in Anschlag kommt.

## Claims

1. An implement for drying a surface and for simultaneously recovering liquid initially on said surface, said implement comprising a drying blade (1) of flexible material, secured to a hand-held support; said drying blade (1) having a linear leading edge (12) for scraping said surface and for drying it by establishing a bead of said liquid behind the leading edge (12) beneath the inside face (13) of said drying blade (1); said implement being characterized in that a substrate (6) for collecting said bead of said liquid is fixed to said drying blade (1) to constitute a drying and liquid recovery head (9).

2. The implement according to claim 1, characterized in that said absorbent or highly capillary substrate (6) is fixed to said drying blade (1) beneath its inside face (13), set back a little from said linear leading edge (12) of said drying edge (1), and extends along the entire length of said drying blade (1).

3. The implement according to claim 1 or 2, characterized in that said substrate also partially covers the lateral sides (7) of said drying blade (1).

4. The implement according to any one of claims 1 to 3, characterized in that the front of said substrate (6) is situated in the zone in which said bead of said liquid is formed, preferably about 0.5 mm from said linear leading edge (12) of said drying blade (1).

5. The implement according to any one of claims 1 to 4, characterized in that said substrate (6) consists in a spongy body, a cloth (80, 82, 87) resulting from the superposition of a plurality of pieces of non-wovens, or of a very absorbent material of the kind used for diapers, in which the fibers are preferably oriented so that the liquid picked-up is transferred towards the back of the drying blade (1).

6. The implement according to claim 5, characterized in that said substrate (6) consists in a cloth (80, 82, 87) that results from superposing a plurality of pieces of non-wovens ; said non-wovens being disposed in a stepped configuration going towards the back of said drying blade (1); said cloth (82) being fixed directly beneath said drying blade (1) or said cloth (87) being disposed in a housing (86) provided in the structure of said drying blade (1).

7. The implement according to any one of claims 1 to 6, characterized in that said substrate (6) contains absorbent crystals in its structure, such as crystals of silica gel.

8. The implement according to any one of claims 1 to 7, characterized in that said substrate (6) is disposed in a fine mesh net made of a material that withstands mechanical wear, heat, and detergents; which net is glued directly beneath the drying blade (1) and to the lateral sides thereof.

9. The implement according to any one of claims 1 to 8, characterized in that said drying and liquid recovery head (9) also includes means for squeezing out said substrate (6), advantageously coupled to a collector (25) for collecting the squozen out liquid.

10. The implement according to claim 9, characterized in that said drying and liquid recovery head (9) includes a squeezing out presser disposed behind the substrate (6, 41) and constituted by a swingle presser plate (20, 54) pressing against said substrate (6, 41), and manually operable by means of a lever (23, 55) pivoted to the body of the implement and to said presser plate (20; 54), or by a presser plate (66) included in a net (64) for protecting and fixing the substrate (65) beneath the drying blade (1).

11. The implement according to any one of claims 1 to 10, characterized in that said drying and liquid recovery head (9) comprising the drying blade (1), the substrate (6), and optionally the means for squeezing said substrate optionally associated with a collector for collecting the squozen out liquid, is interchangeable - the top of the drying blade (1) being advantageously glued beneath a support of injected plastics material (2, 42, 110, 126) including lateral guide means (4) and clip means (5, 46, 130) engaging in a housing in the body (10, 43, 118, 132) of said implement provided with corresponding guide and clip means (131) - or glued to the body (70) of a disposable scraper.

12. The implement according to any one of claims 1 to 11, characterized in that said hand-held support is provided with a sponge and/or means for squirting a detergent liquid and/or vapors.

13. The implement according to any one of claims 1 to 12, characterized in that it also includes an electromechanical device for picking up the liquid that accumulates while the drying blade is being moved over the surface.

14. The implement according to any one of claims 1 to 13, characterized in that:
- it includes a body (43) having a removable drying and liquid recovery head (63) clipped thereto; said head (63) comprising a drying blade (40) glued in an inclined internal housing provided at the end of a plate (42), and the substrate (41) in the form of a thick cloth in a protective and fixing net bearing against an apertured support (50) fixed behind said blade (40) beneath said plate (42);
- said body (43) including a first compartment (51) for receiving solids making their way through the substrate (41), a second compartment (52) for receiving sludge made up of undissolved dirt and a collecting tank (48); and
- it further includes means for squeezing the back of the substrate (41), which means are constituted by a plate (54) pivoted on the end of a lever (55), itself pivoted to said body (43) and provided with a presser handle (59).

15. The implement according to any one of claims 1 to 13, characterized in that it includes a body (99) having a substantially vertical end wall on the front of which the drying blade (100) is glued; the substrate (104) being engaged behind said blade (100) and extending above it, being fixed to an apertured wall (108) of said body (99) by a protective and fixing net, including a presser plate (107).

16. The implement according to any one of claims 1 to 13, characterized in that it includes a body (118) on which a removable drying and liquid recovery head (110) is clipped; said head (110) being clipped via a plate (111) which includes a flange (112) at its end remote from said body (118), the said flange (112) extending at 90° relative to the axis of the plate, being stiffened by ribs (113), and having the drying blade (114) glued vertically on the outside face thereof; the substrate (115) being fixed beneath said plate (11) by a protective and fixing net, resting on an apertured web (119) secured to said body (118), and being notched at the front to engage between said stiffening ribs (113).

17. The implement according to any one of claims 1 to 13, characterized in that the drying and liquid recovery head (125) includes a drying blade (1) beneath which the substrate (6) is fixed by means of its net including a presser plate (66); said drying blade (1) being glued beneath a plate (126) clipped in a corresponding housing in the implement, in that the free end of said plate (126) includes a curve for limiting bending of the drying blade (1) and bends (128, 129) acting as a pivot for the plate (126) between a top abutment (133) and a bottom abutment (136) for limiting the bending stroke of said plate (126), at least one leaf spring (135) holding said plate (126) in a low position in which the substrate (6) is compressed by its presser plate (66) against the bottom abutment (136); said substrate being uncompressed when the leading edge (12) of the blade (1) is pressed against the surface to be dried, the plate (126) then pressing against the top abutment (133).
